# EUROPÄISCHE PATENTSCHRIFT

(11) **EP 3 592 621 B1**
(45) Veröffentlichungstag und Bekanntmachung des Hinweises auf die Patenterteilung: **10.03.2021**
(21) Anmeldenummer: 18702071.4
(22) Anmeldetag: 08.01.2018
(51) Int. Cl.: B61C 15/00

(54) **VERFAHREN ZUM KOMPENSIEREN EINES ZUGKRAFTVERLUSTS EINES SCHIENENFAHRZEUGS**
METHOD FOR COMPENSATING FOR A LOSS OF TRACTION OF A RAIL VEHICLE
PROCÉDÉ DE COMPENSATION D'UNE PERTE DE FORCE DE TRACTION D'UN VÉHICULE FERROVIAIRE

(30) Priorität: 21.04.2017 DE 102017206757
(43) Veröffentlichungstag der Anmeldung: 15.01.2020
(73) Patentinhaber: Siemens Mobility GmbH, 81739 München (DE)
(72) Erfinder: BREUER, Werner, 80469 München (DE); MÄRKL, Hans Jürgen, 86391 Stadtbergen (DE); RULKA, Wolfgang, 81241 München (DE); ZÄCH, Martin, 80939 Freimann (DE)
(86) Internationale Anmeldenummer: PCT/EP2018/050367
(87) Internationale Veröffentlichungsnummer: WO 2018/192688

(56) Entgegenhaltungen:
- WO-A1-90/00995
- DE-A1- 4 424 884
- DE-A1-102013 224 582
- DE-A1-102014 214 055

## Beschreibung

Die Erfindung betrifft ein Verfahren zum Kompensieren eines Zugkraftverlusts eines Schienenfahrzeugs, bevorzugt einer Güterzuglokomotive, in einem Schienenbogen, insbesondere bei einem Anfahren des Schienenfahrzeugs und/oder insbesondere an einer Steigung.

Bei ungünstigen Gleisverhältnissen, z. B. verschmutzte und/oder nasse Schienen, nimmt eine übertragbare mechanische Reibung zwischen einem angetriebenen Schienenrad eines Schienenfahrzeugs (Eisenbahnfahrzeug, Triebfahrzeug, Lokomotive, Triebkopf, Triebwagen, selbstfahrendes Spezialfahrzeug für bahnbetriebliche Aufgaben etc.) und einer betreffenden Schiene ggf. drastisch ab. Eine durch das Schienenfahrzeug vorhandene mechanische Antriebsleistung kann nicht mehr voll übertragen werden und eine Antriebssteuerung/-regelung muss ein Durchdrehen der Räder durch Rücknahme einer Zugkraft (Zugkraftverlust) verhindern.

Bei modernen Schienenfahrzeugen erfolgt ein Anfahren des Schienenfahrzeugs in einem Schlupfbetrieb des Antriebs des Schienenfahrzeugs. Im Schlupfbetrieb wird im Schienenfahrzeugeinsatz ein weiterer Zugkraftverlust in der Größenordnung von ca. 10% beobachtet, wenn sich das Schienenfahrzeug in einem Bogen (Kurve) befindet (Zugkraftverlust im Bogen) und insbesondere, wenn das Schienenfahrzeug im Bogen aus einem Stand anfährt. Dieser Zugkraftverlust steigt tendenziell mit einem fallenden Kurvenradius. Ferner kann die übertragbare mechanische Reibung von einer Steilheit einer Steigung abhängen.

Bei Güterzuglokomotiven im Gebirgseinsatz, also einem Einsatz mit hoher benötigter Zugkraftanforderung (hoher Adhäsionsausnutzung), ist dieser zusätzliche Verlust an Zugkraft insbesondere bei Anfahrvorgängen, z. B. eine Anfahrt an einem Haltesignal in einem Bogen, an einer Steigung und/oder bei verschmutztem/nassem Gleis, ggf. nicht akzeptabel; der Güterzug kann bei ungünstigen Schienenverhältnissen im schlimmsten Fall nicht mehr anfahren. Der Zugkraftverlust bei ungünstigen Schienenverhältnissen ist durch eine verringerte Reibung zwischen einem angetriebenen Schienenrad und der betreffenden Schiene (auch verringerter Kraftschluss genannt) bedingt.

Um dem Zugkraftverlust entgegenzuwirken bzw. eine übertragbare Zugkraft zu vergrößern existieren bereits die folgenden Möglichkeiten. Man kann eine schwerere Lokomotive einsetzten. Ferner ist es möglich, eine Normalkraft aufgrund einer konstruktiven Gestaltung der Lokomotive besser zu verteilen, damit eine Summe über alle Schienenräder im Wesentlichen ein Optimum ergibt (Stichworte: Loadshift, Tiefanlenkung der Längsmitnahme, Zug/Druckstange etc.). Des Weiteren können die Reibverhältnisse verbessert werden (rudimentär: Sandung, Antriebsregelung: Putz- bzw. Hochschlupf zur Aufrauhung einer Kontaktfläche der Schienenräder) Siehe dazu zum Beispiel FR-A-2,634,439.

Es ist eine Aufgabe der Erfindung, einen zusätzlichen Verlust an Zugkraft eines Schienenfahrzeugs, insbesondere bei Anfahrvorgängen, in einem Bogen teilweise zu kompensieren, um nicht auf Alternativen wie die Verwendung einer eigentlich überdimensionierten Lokomotive, eine Sandung etc. zurückgreifen zu müssen. Ferner soll gemäß der Erfindung ein Schienenverschleiß, insbesondere ein Verschleiß eines Schienenkopfs, berücksichtigt sein.

Die Aufgabe der Erfindung ist durch das Verfahren nach Anspruch 1 gelöst. Vorteilhafte Weiterbildungen, zusätzliche Merkmale und/oder Vorteile der Erfindung ergeben sich aus den abhängigen Patentansprüchen und/oder der folgenden Beschreibung der Erfindung.

Bei dem erfindungsgemäßen Kompensationsverfahren werden vergleichsweise ungünstige (im Sinne von schlecht) Reibungsbedingungen zwischen einer Schiene des Schienenbogens und wenigstens einem angetriebenen Schienenrad des Schienenfahrzeugs durch ein aktives Lenken des Schienenrads auf der Schiene in vergleichsweise günstige (im Sinne von gut) Reibungsbedingungen geändert. Das angetriebene Schienenrad kann Bestandteil wenigstens eines angetriebenen Radsatzes des Schienenfahrzeugs sein, wobei die vergleichsweise ungünstigen Reibungsbedingungen zwischen dem Schienenbogen bzw. den Schienenbögen und dem wenigstens angetriebenen Radsatz durch ein aktives Lenken des wenigstens einen Radsatzes auf dem Schienenbogen bzw. den Schienenbögen in vergleichsweise günstige Reibungsbedingungen geändert werden.

Unter vergleichsweise günstigen Reibungsbedingungen kann ein günstigeres Grundreibverhältnis, eine günstigere Kontaktgeometrie (anhängig von einer Kontaktpunktposition) etc. verstanden sein (siehe auch unten). - Eine Radialstellung einer oder einer Mehrzahl von Achsen des Schienenfahrzeugs führt dabei nicht automatisch zu einer Zugkraftsteigerung, sondern eine Verbesserung einer Kontaktpunktposition des angetriebenen Schienenrads auf dem betreffenden Schienenbogen bzw. eine Verbesserung der Kontaktpunktpositionen des angetriebenen Radsatzes auf den Schienenbögen (siehe auch unten). Dies führt gemäß der Erfindung zu einem insgesamt günstigeren Reibverhältnis.

Beim Durchführen des Kompensationsverfahrens kann das wenigstens eine Schienenrad, insbesondere der wenigstens eine Radsatz hydraulisch, pneumatisch, mechanisch, elektrisch und/oder elektromechanisch aktiv gelenkt werden; kann axial und/oder radial verstellt werden; und/oder kann um ein Schwenkzentrum verschwenkt werden. In einer Ausführungsform kann das wenigstens eine Schienenrad, insbesondere der wenigstens eine Radsatz, aktiv derart gelenkt werden, dass ein Kontaktbereich zwischen dem wenigstens einen Schienenrad, insbesondere dem wenigstens einen Radsatz, und einer betreffenden Schiene im Schienenbogen, in einem Bereich liegt, in welchem ein vergleichsweise günstiges bzw. günstigeres Grundreibverhältnis und/oder eine vergleichsweise günstige bzw. günstigere Kontaktgeometrie vorliegen.

Beim Durchführen des Kompensationsverfahrens kann das wenigstens eine Schienenrad, insbesondere der wenigstens eine Radsatz, aktiv derart gelenkt werden, dass sich ein Reibungskoeffizient im Kontaktbereich erhöht; der Kontaktbereich auf einem Laufbereich der betreffenden Schiene eingerichtet wird; der Kontaktbereich in Richtung einer Quermitte der betreffenden Schiene wandert; sich der Kontaktbereich im Wesentlichen in einer Quermitte der betreffenden Schiene befindet; sich im Kontaktbereich eine kleinere Flächenpressung einstellt; und/oder der Kontaktbereich vergrößert wird.

In einem Anfahrfall oder Langsamfahrfall des Schienenfahrzeugs kann das wenigstens eine unterradial stehende Schienenrad, insbesondere der wenigstens eine unterradial stehende Radsatz, derart angelenkt werden, dass das Schienenfahrzeug wenigstens teilweise radial nach außen versetzt wird. Bevorzugt wird hierbei, je nach einer Überhöhung, ein bogeninnen anlaufendes Schienenrad durch die aktive Lenkung nach außen gefahren. Um nach außen zu fahren werden die Radachsen unterradial angelenkt.

In einem Fahrfall oder einem Schnellfahrfall des Schienenfahrzeugs das wenigstens eine überradial stehende Schienenrad, insbesondere der wenigstens eine überradial stehende Radsatz, derart angelenkt wird, dass das Schienenfahrzeug wenigstens teilweise radial nach innen versetzt wird. Diese Fälle betreffen insbesondere einen überhöhten und ggf. engen Gleisbogen, wobei gemäß der Erfindung die Kontaktbereiche wieder in den Laufbereich der Schienenräder auf der Schiene gelangen. Im (Schnell-)Fahrfall, also bei einem bogenaußen anlaufenden Schienenrad, werden die Radachsen überradial angelenkt, wobei dann die Radachse von bogenaußen wieder auf die Schienenmitte fährt.

Einschub: Ohne einen Antrieb stellt sich ein vorlaufendes Schienenrad im Wesentlichen immer unterradial ein, da z. B. in einem Rechtsbogen ein Anlauf vorne links erfolgt. Ein Rollradius ist dann aufgrund eines Kegelprofils des Schienenrads größer als bogeninnen, und da aufgrund einer starren Radachse die Drehgeschwindigkeiten beider Schienenräder gleich ist, wird das bogenäußere Schienenrad tendenziell gebremst, der Radsatz bogenaußen also nach hinten gedrückt. Anders sieht es bei einer nachlaufenden Radachse aus. Je nachdem ob Spießgang vorliegt, also das bogeninnere Schienenrad anläuft, oder in größeren Bögen der Anlauf ebenfalls am bogenäußeren Schienenrad erfolgt, ergibt sich eine entweder über- oder unterradiale Einstellung. Dies ist abhängig von Bogenradius, Gleisüberhöhung, Fahrgeschwindigkeit, Fahrzeugmasse und Abstimmung der Steifigkeiten in einer Achsführung.

Beim Durchführen des Kompensationsverfahrens kann das wenigstens eine Schienenrad, insbesondere der wenigstens eine Radsatz, durch wenigstens ein Stellglied zwischen dem Fahrwerk bzw. dem Fahrwerksrahmen und dem Schienenrad bzw. dem Radsatz gelenkt werden. Mittels des Stellglieds ist das Schienenrad bzw. der Radsatz auf der Schiene bzw. dem Gleis drehbar bzw. verschwenkbar. Ferner kann das wenigstens eine Schienenrad, insbesondere der wenigstens eine Radsatz, durch eine aktive Hydraulik oder durch einen aktiven pneumatischen Zylinder gelenkt werden. Des Weiteren kann das wenigstens eine Schienenrad, insbesondere der wenigstens eine Radsatz, durch eine aktive Hydrobuchse oder einen aktiven Hydraulikzylinder gelenkt werden.

Für ein Bestimmen eines Radwinkels relativ zum Gleis bzw. zur Schiene im Schienenbogen, kann ein Kurvenradius über eine Bogenerkennung abgeschätzt werden, und/oder kann ein Sollwinkel für das wenigstens eine Schienenrad, insbesondere den wenigstens einen Radsatz, relativ zum Gleis durch eine Simulation vorab festgelegt werden. In einer Ausführungsform der Erfindung kann ein Antrieb des Schienenfahrzeugs in einem Schlupfbetrieb arbeiten, und/oder das wenigstens eine Stellglied kann seriell oder parallel zu einer Radsatzlängsführung geschaltet sein.

Die Erfindung ist im Folgenden anhand von Ausführungsbeispielen unter Bezugnahme auf die beigefügte schematische und nicht maßstabsgetreue Zeichnung näher erläutert. Abschnitte, Elemente, Bauteile, Einheiten, Schemata und/oder Komponenten, welche eine identische, univoke oder analoge Ausbildung und/ oder Funktion besitzen, sind in der Figurenbeschreibung (s. u.), der Bezugszeichenliste, den Patentansprüchen und in den Figuren (FIG) der Zeichnung mit denselben Bezugszeichen gekennzeichnet. Eine mögliche, in der Beschreibung (Erfindungsbeschreibung (s. o.), Figurenbeschreibung) nicht erläuterte, in der Zeichnung nicht dargestellte und/oder nicht abschließende Alternative, eine statische und/oder kinematische Umkehrung, eine Kombination etc. zu den Ausführungsbeispielen der Erfindung bzw. einer Komponente, einem Schema, einer Einheit, einem Bauteil, einem Element oder einem Abschnitt davon, kann ferner der Bezugszeichenliste entnommen werden.

Bei der Erfindung kann ein Merkmal (Abschnitt, Element, Bauteil, Einheit, Komponente, Funktion, Größe etc.) positiv, d. h. vorhanden, oder negativ, d. h. abwesend, ausgestaltet sein, wobei ein negatives Merkmal als Merkmal nicht explizit erläutert ist, wenn nicht gemäß der Erfindung darauf Wert gelegt ist, dass es abwesend ist. Ein Merkmal dieser Spezifikation (Beschreibung, Bezugszeichenliste, Patentansprüche, Zeichnung) kann nicht nur in einer angegebenen Art und/oder Weise, sondern auch in einer anderen Art und/oder Weise angewendet sein (Isolierung, Zusammenfassung, Ersetzung, Hinzufügung, Alleinstellung, Weglassung etc.). Insbesondere ist es möglich, anhand eines Bezugszeichens und einem diesem zugeordneten Merkmal, bzw. vice versa, in der Beschreibung, der Bezugszeichenliste, den Patentansprüchen und/oder der Zeichnung, ein Merkmal in den Patentansprüchen und/oder der Beschreibung zu ersetzen, hinzuzufügen oder wegzulassen. Darüber hinaus kann dadurch ein Merkmal in einem Patentanspruch ausgelegt und/oder näher spezifiziert werden.

Die Merkmale dieser Spezifikation sind (angesichts des (meist unbekannten) Stands der Technik) auch als optionale Merkmale interpretierbar; d. h. jedes Merkmal kann als ein fakultatives, arbiträres oder bevorzugtes, also als ein nicht verbindliches, Merkmal aufgefasst werden. So ist eine Herauslösung eines Merkmals, ggf. inkl. seiner Peripherie, aus einem Ausführungsbeispiel möglich, wobei dieses Merkmal dann auf einen verallgemeinerten Erfindungsgedanken übertragbar ist. Das Fehlen eines Merkmals (negatives Merkmal) in einem Ausführungsbeispiel zeigt, dass das Merkmal in Bezug auf die Erfindung optional ist. Ferner ist bei einem Artbegriff für ein Merkmal auch ein Gattungsbegriff für das Merkmal mitlesbar (ggf. weitere hierarchische Gliederung in Untergattung, Sektion etc.), wodurch, z. B. unter Beachtung von Gleichwirkung und/oder Gleichwertigkeit, eine Verallgemeinerung eines oder dieses Merkmals möglich ist. - In den lediglich beispielhaften Figuren zeigen:
- FIG 1: in einer zweidimensionalen Draufsicht ein Ausführungsbeispiel eines zweiachsigen Fahrwerks eines Schienenfahrzeugs, mit zwei in einem Fahrwerksrahmen über vier Dreieckslenkern gelagerten Radsätzen, wobei durch die Dreieckslenker ein erfindungsgemäßes Verfahren durchführbar ist,
- FIG 2: zwei zweidimensionale, jeweils oben und unten weggebrochene Querschnittansichten einer Schiene und eines Schienenrads, wobei links ein Kontaktbereich zwischen der Schiene mit dem Schienenrad bei einer Fahrt auf einer Geraden und rechts ein Kontaktbereich bei einer Fahrt in einem Bogen dargestellt sind,
- FIG 3: in einem Diagramm ein Simulationsergebnis eines Zugkraftverlusts eines Schienenfahrzeugs bei einer Einfahrt in und einer Durchfahrt durch einen Übergangsgleisbogen (Mitte) sowie eine Einfahrt in einen Gleisbogen (rechts) bei vergleichsweise niedriger Geschwindigkeit des Schienenfahrzeugs unter Antriebschlupf des Schienenfahrzeugs,
- FIG 4: ein prinzipielles Ausführungsbeispiel eines aktiven Lenkers zum aktiven Lenken eines einzelnen Schienenrads, eines einzelnen Schienenrads eines Radsatzes oder eines Radsatzes eines Fahrwerks bzw. eines Schienenfahrzeugs,
- FIG 5: ein prinzipielles Ausführungsbeispiel eines aktiven Achslenkerlagers zum aktiven Lenken eines einzelnen Schienenrads, eines einzelnen Schienenrads eines Radsatzes oder eines Radsatzes eines Fahrwerks bzw. eines Schienenfahrzeugs,
- FIG 6: eine teilweise geschnittene, zweidimensionale Seitenansicht eines Dreieckslenkers aus der FIG 1, wobei der Dreieckslenker zentral entlang seines einzigen radsatzseitigen und eines von zwei seiner rahmenseitigen Lager sowie an seiner Peripherie (Achslager und Fahrwerksrahmen) weggebrochen geschnitten dargestellt ist,
- FIG 7: eine teilweise geschnittene, zweidimensionale Draufsicht auf den Dreieckslenker aus der FIG 6, wobei im als Achslenkerlager ausgebildeten und vereinfacht dargestellten radsatzseitigen Lager des Dreieckslenkers zwei fluidmechanisch getrennt voneinander eingerichtete Fluidkammern teilweise freigeschnitten dargestellt sind,
- FIG 8: eine zweidimensionale Draufsicht auf ein Ausführungsbeispiel des erfindungsgemäßen Fahrwerks aus FIG 1, wobei die acht Fluidkammern der vier Dreieckslenker durch Fluidleitungen hindurch mit einem Fluiddruck beaufschlagt werden können und derart ein Radsatz des Fahrwerks bzw. des Schienenfahrzeugs aktiv lenkbar ist, und
- FIG 9: eine zweidimensionale Draufsicht auf ein Ausführungsbeispiel des erfindungsgemäßen Fahrwerks aus FIG 1, wobei ein jeweiliger Dreieckslenker von einem parallel dazu angeordneten Stellglied betätigbar ist und derart ein Radsatz des Fahrwerks bzw. des Schienenfahrzeugs aktiv lenkbar ist.

Die Erfindung ist im Folgenden anhand von Ausführungsbeispielen von Ausführungsformen einer Variante von erfindungsgemäßen Verfahren zum Kompensieren eines Zugkraftverlusts eines Schienenfahrzeugs 2, bevorzugt einer Güterzuglokomotive 2, in einem Schienenbogen 1, insbesondere bei einem Anfahren des Schienenfahrzeugs 2 und/oder insbesondere an einer Steigung, näher erläutert. Die Erfindung ist jedoch nicht auf eine solche Variante, solche Ausführungsformen und/oder die nachfolgend erläuterten Ausführungsbeispiele beschränkt, sondern ist von grundlegenderer Natur, sodass die Erfindung auf sämtliche Verfahren zum Kompensieren von Zugkraftverlusten eines Schienenfahrzeugs angewendet werden kann.

In der Zeichnung sind nur diejenigen Abschnitte eines Gegenstands der Erfindung dargestellt, welche für ein Verständnis der Erfindung notwendig sind. Obwohl die Erfindung detaillierter durch bevorzugte Ausführungsbeispiele näher beschrieben und illustriert ist, so ist die Erfindung nicht durch die offenbarten Ausführungsbeispiele eingeschränkt. Andere Variationen können hieraus und/oder aus Obigem (Erfindungsbeschreibung) abgeleitet werden, ohne den Schutzumfang der Erfindung zu verlassen.

Die FIG 1 zeigt ein erfindungsgemäßes Fahrwerk 20 eines Schienenfahrzeugs 2, insbesondere einer Güterzuglokomotive 2, auf dem sich um eine vertikale Achse (z) drehbar ein nicht dargestellter Wagenkasten des Schienenfahrzeugs 2 federnd abstützen kann. Das Fahrwerk 20 weist einen Fahrwerksrahmen 2 auf, der sich bevorzugt auf mindestens zwei Radsätzen 200, 200 gegenüber einem Gleis abstützt. Jeder Radsatz 200, 200 weist zwei Schienenräder 210, 210 auf, welche mittels einer in zwei Achslagern 310, 310 gelagerten Radachse 202 bevorzugt mechanisch starr verbunden sind. Zur horizontalen Führung (x, y) der Radsätze 200, 200 sind diese jeweils auf beiden Fahrwerksseiten jeweils mittels Dreieckslenkern 410, 410 am Fahrwerksrahmen 22 angelenkt.

Jeweils einer der vier Dreieckslenker 410 ist mit einem einzelnen Achslager 310 mittels eines einzelnen radsatzseitigen Lagers 412 des Dreieckslenkers 410, und mit dem Fahrwerksrahmen 22 mittels zwei rahmenseitigen Lagern 414, 414 des Dreieckslenkers 410 gelenkig verbunden. Das jeweilige radsatzseitige Lager 412 weist z. B. eine Hydraulikbuchse (vgl. unten) mit bevorzugt konstanter Quersteifigkeit (y) und bevorzugt veränderlicher Längssteifigkeit (x) auf. Die beiden jeweiligen rahmenseitigen Lager 414, 414 weisen z. B. Elastomerbuchsen (vgl. unten) mit bevorzugt konstanter Längssteifigkeit (x) und bevorzugt konstanter Quersteifigkeit (y) auf.

Die Lager 412, 414, 414 eines jeden Dreieckslenkers 410 sind an den ,Ecken' eines horizontal (x, y) ausgerichteten, gleichschenkligen Dreiecks angeordnet, dessen Spitzenabschnitt das jeweils radsatzseitige Lager 412 und dessen Basisabschnitt die jeweils rahmenseitigen Lager 414, 414 bilden. Bei einer Bogenfahrt des Schienenfahrzeugs 2 kann wenigstens ein Radsatz 200, bevorzugt können beide Radsätze 200, 200, radial oder unterradial (y) zu einem Gleisbogen ausgerichtet werden, was in FIG 1 durch eine Strich-Punkt-Linie angedeutet ist. Diese Ausrichtung der beiden Radsätze 200, 200 kann gemäß der Erfindung durch eine aktive Lenkung erfolgen.

Im Gegensatz zu dem in FIG 1 dargestellten zweiachsigen Fahrwerk 20 weist ein dreiachsiges Fahrwerk (nicht dargestellt) einen dritten Radsatz 200 auf, der in Längsrichtung zwischen den beiden in FIG 1 dargestellten Radsätzen 200, 200 angeordnet und mit dem Fahrwerksrahmen 22 verbunden ist. Bei einer Bogenfahrt des Schienenfahrzeugs 2 kann wenigstens ein Radsatz 200, bevorzugt können beide äußeren Radsätze 200, 200, radial oder unterradial (y) zum Gleisbogen ausgerichtet werden. Diese Ausrichtung der beiden äußeren Radsätze 200, 200 kann gemäß der Erfindung durch eine aktive Lenkung erfolgen.

Bei ungünstigen Adhäsionsbedingungen zwischen einem angetriebenen Schienenrad 210 und einer betreffenden Schiene 1 nimmt eine übertragbare Zugkraft gegenüber idealen Bedingungen drastisch ab. Eine Antriebsregelung des Schienenfahrzeugs 2 muss ein Durchdrehen der Schienenräder 210 durch eine Rücknahme einer Antriebszugkraft verhindern. Ferner erfolgt bei modernen Schienenfahrzeugen 2 ein Antrieb des Schienenfahrzeugs 2 mit einem geregelten Längsschlupf zwischen dem angetriebenen Schienenrad 210 und der betreffenden Schiene 1. Dabei wird ein weiterer Zugkraftverlust in der Größenordnung von ca. 10% beobachtet, wenn sich das Schienenfahrzeug 2 in einem Gleisbogen befindet und insbesondere wenn das Schienenfahrzeug 2 in einem Gleisbogen anfährt. Dieser Zugkraftverlust steigt tendenziell mit einem fallenden Bogenradius. Eine Steilheit einer Steigung kann dieses Problem noch verschärfen. Dies ist natürlich auf einen Radsatz 200 oder die Radsätze 200, 200, ... des Schienenfahrzeugs 2 übertragbar.

Es werden derzeit im Wesentlichen zwei Ursachen für einen Zugkraftverlust bei einem Schlupfbetrieb des Antriebs angenommen. Einerseits ein unterschiedlicher ,Verschmutzungsgrad' (auch: Nässe) quer zur Schiene 1 bzw. eine unterschiedliche Verteilung einer realisierbaren Reibung über einen Schienenquerschnitt. In den Kontaktbereichen 90 (vgl. auch die FIG 2) der Schiene 1, welche häufig überrollt werden, stellen sich andere Reibverhältnisse ein, als in Bereichen, die seltener berührt werden (im schlimmsten Fall rostiger Bereich des Schienenbogens 1). Andererseits setzt sich die Reibung aus einem konstanten Anteil und einem Anteil zusammen, der von einer Flächenpressung im Kontaktbereich 90 zwischen dem betreffenden Schienenrad 210 und der betreffenden Schiene 1 bestimmt ist. Mit steigender Flächenpressung nimmt bei gleichbleibendem Kontaktbereich 90 eine übertragbare Reibung ab.

Beide physikalische Ursachen haben einen Einfluss insbesondere auf Anfahrvorgänge des Schienenfahrzeugs 2 im Gleisbogen. In der Regel ist der Gleisbogen mit einer Gleisüberhöhung an einer bogenäußeren Schiene 10 verlegt. Bei Anfahrvorgängen, also geringer Geschwindigkeit bzw. einer negativen Querbeschleunigung, rutscht ein betreffender Radsatz 200 bzw. rutschen die betreffenden Schienenräder 210, 210 ein Stück auf eine kurveninnere Schiene 10 im Gleisbogen.

Ein Kontaktbereich 90 zwischen einem betreffenden Schienenrad 210 bzw. Radsatz 200 und einer betreffenden Schiene 10 des Schienenbogens 1 wandert vom Laufbereich (FIG 2, links: Gerade) in Richtung einer Flanke (FIG 2, rechts: Bogen) der Schiene 10. Ein Kontaktbereich 90, der näher an der betreffenden Flanke liegt, zeichnet sich durch einen kleineren Krümmungsradius eines Radquerschnittabschnitts und eines kleineren Schienenquerschnittabschnitts aus. Dies führt zu einem kleineren Kontaktbereich 90 (FIG 2, rechts) und bei im Wesentlichen gleichbleibender Normalkraft zu einer höheren Flächenpressung. Bedingt durch eine Neigung des gesamten Schienenfahrzeugs 2 nach kurveninnen ist ferner eine Normalkraft am kurveninneren Schienenrad 210 erhöht, was die Flächenpressung weiter vergrößert.

Die FIG 3 zeigt ein Simulationsergebnis eines Treibachszugkraftverlaufs bei einer Einfahrt eines Güterzugs mit einem Antrieb durch ein Schienenfahrzeug 2 von einer ebenen Gerade (I) in einen ebenen Übergangsgleisbogen (II) in einen ebenen 300m Gleisbogen (III) bei einer Geschwindigkeit von ca. 17km/h (Abszisse: Fahrzeit t des Schienenfahrzeugs 2 in [s], Ordinate: Summe der aufzubringenden Zugkräfte durch das Schienenfahrzeug 2 in [kN]). Das Simulationsergebnis zeigt einen Zugkraftverlust, wie er sich unter Zugrundelegung des oben erläuterten Geometrieeinflusses und Flächenpressungseinflusses ergibt.

Im dargestellten Szenario rollt das Schienenfahrzeug 2 zunächst los. Nach wenigen Metern muss die für den Güterzug im Wesentlichen maximale Zugkraft aufgebracht werden, wobei ein Reibungskoeffizient derart gewählt ist, dass eine maximale Antriebsleistung des Schienenfahrzeugs 2 nicht abgesetzt werden muss, der Antrieb geht in einen Schlupfbetrieb über. Eine durch das Schienenfahrzeug 2 aufzubringende stationäre Zugkraft in der Geraden (I) pendelt sich bei ca. 318kN ein. Mit einem Erreichen des Übergangsgleisbogens (II) nach ca. 30s Fahrzeit beginnt unter Berücksichtigung des Geometrieeinflusses eine Verringerung der Reibung, wobei im 300m Gleisbogen (III) stationär nur noch ca. 290kN Zugkraft abgesetzt werden können.

Die Simulation zeigt den im Betrieb des Schienenfahrzeugs 2 beobachteten Zugkraftverlust von ca. 10%. Ein über einen Schienenquerschnitt unterschiedlich vorliegender Verschmutzungsgrad (auch: Nässe) des Gleises führt als zweite mögliche Ursache auf vergleichbare Ergebnisse, wenn davon ausgegangen wird, dass an den Schienenrändern aufgrund der weniger vorliegenden Überrollungen mehr Verschmutzung und damit eine geringere Reibung erzielbar ist (siehe oben und FIG 2 rechts). D. h. in einer Ebene ist mit einem im Wesentlichen maximalen Zugkraftverlust von ca. 20% einer maximalen Antriebsleistung des Schienenfahrzeugs 2 zu rechnen.

Die Erfindung besteht darin, den Zugkraftverlust des Schienenfahrzeugs 2 im Gleisbogen bevorzugt unter Schlupfbetrieb zu kompensieren. Hierbei wird wenigstens ein antreibbares Schienenrad 210, insbesondere wenigstens ein antreibbarer Radsatz 200, aktiv derart gelenkt, dass ein Kontaktbereich 90 zwischen dem betreffenden Schienenrad 210 und der betreffenden Schiene 10 in einem Schienenbogen 1 wieder in einem Bereich liegt, in welchem bessere Grundreibverhältnisse (vergleichsweiser hoher Reibungskoeffizient) und/oder eine günstigere Kontaktgeometrie etc., also günstige Reibungsbedingungen, vorliegen. - Es können prinzipiell zwei Fälle unterschieden werden. Diese Fälle sind wiederum abhängig von einer tatsächlich gefahrenen Geschwindigkeit, einer Masse, einer Konstruktion etc. des Schienenfahrzeugs 2; einem Bogenradius etc.

Zunächst beispielhaft ein Anfahrfall oder Langsamfahrfall des Schienenfahrzeugs 2 im überhöhten und ggf. engen Gleisbogen. Hierbei stehen z. B. beide Radsätze 200, 200 eines Drehgestells des Schienenfahrzeugs 2 relativ zum Gleis unterradial. In einer Folge werden die beiden Radsätze 200, 200 derart angelenkt, dass die beiden Radsätze 200, 200 bzw. das Drehgestell von einer kurveninnen liegenden Schienenkante ein Stück nach oben fahren (vgl. Strich-Punkt-Linie in FIG 1). Die Kontaktbereiche 90 kommen wieder in die Laufbereiche der Schienenräder 210, 210 auf den Schienen 10 bzw. in die häufiger überrollten Querschnittsbereiche der Schienen 10, und ebenso in Bereiche, in welchen eine Kontaktgeometrie bzgl. Flächenpressung in Folge für den Reibungskoeffizienten günstiger ist. Hier herrschen bessere Reibungsverhältnisse bzw. herrscht ein größerer Reibungskoeffizient als zuvor.

In einem beispielhaften (Schnell-)Fahrfall im überhöhten und ggf. engen Bogen bedeutet dies, dass beide Radsätze 200, 200 des Drehgestells relativ zum Gleis überradial stehen. In einer Folge werden die beiden Radsätze 200, 200 derart angelenkt, dass die beiden Radsätze 200, 200 bzw. das Drehgestell von einer kurvenaußen liegenden Schienenkante wieder ein Stück nach kurveninnen fahren (vgl. Strich-Punkt-Linie in FIG 1). Die Kontaktbereiche 90 kommen wieder in die Laufbereiche der Schienenräder 210, 210 auf den Schienen 10 bzw. in die häufiger überrollten Querschnittsbereiche der Schienen 10. Hier herrscht ein größerer Reibungskoeffizient als zuvor.-Der Zugkraftverlust lässt sich in einem Idealfall fast vollständig kompensieren.

Weitere positive Sekundäreffekte der aktiven Lenkung des wenigstens einen Schienenrads 210 bzw. des wenigstens Radsatzes 200 sind im Folgenden erwähnt (nicht abschließend). Gemäß der Erfindung ergibt sich eine Reduktion der quasistatischen Schienenkräfte im Gleisbogen. Lediglich durch die angewandte Lenkung, die im Hinblick auf die Zugkraft des Schienenfahrzeugs 2 verbesserte Sollwinkel anfährt, ergibt sich eine signifikante Reduktion einer Schienenquerkraft in allen drei Fahrzuständen des Schienenfahrzeugs 2 (angetrieben im (Makro-/Mikro-)Schlupfbetrieb, rollend). Ferner ergibt sich ein geringerer Schienenverschleiß bzgl. Head-Checks im Gleisbogen. Bei Head-Checks handelt es sich um Schienenfehler in der Eisenbahnschiene in Form von feinen Oberflächenrissen. Ein weiteres Potential der aktiven Lenkung besteht darin, im Fall des rollenden Schienenfahrzeugs 2 auf Sollpositionen des Schienenrads 210 bzw. Radsatzes 200 im Gleis zu lenken, die insbesondere für den Schienenverschleiß gute Werte darstellen.

Die FIG 4 zeigt ein Prinzip einer solchen aktiven Lenkung für ein einzelnes Schienenrad 210 bzw. einen einzelnen Radsatz 200 mit zwei Schienenrädern 210. Hierbei befindet sich wenigstens ein Stellglied 100 bzw. wenigstens ein Aktuator 100 zwischen dem Fahrwerk 20 bzw. dem Fahrwerksrahmen 22 und dem Schienenrad 210 bzw. dem Radsatz 200. Das bzw. ein betreffendes Stellglied 100 kann als ein mechanisches und/oder elektrisches (hydraulisches, pneumatisches, elektromechanisches, piezoelektrisches etc.) Stellglied 100 ausgebildet sein. Das Stellglied 100 kann ein Stellelement 110 bzw. einen Aktor 110 sowie ggf. ein Rückstellelement 120 bzw. einen Aktor 120 umfassen.

Mittels des wenigstens einen Stellglieds 100 ist das Schienenrad 210 bzw. der Radsatz 200 auf der Schiene 10 bzw. dem Gleis drehbar bzw. verschwenkbar. Gemäß der Erfindung wird das wenigstens eine antreibbare Schienenrad 210 bzw. der wenigstens eine antreibbare Radsatz 200, werden bevorzugt wenigstens eine Mehrzahl von antreibbaren Schienenrädern 210 bzw. wenigstens eine Mehrzahl von antreibbaren Radsätzen 200, werden insbesondere alle antreibbaren Schienenräder 210 bzw. alle antreibbaren Radsätze 200 des Schienenfahrzeugs 2 aktiv gelenkt, d. h. bei Bedarf aktiv verdreht bzw. verschwenkt.

Hierbei wird z. B. der betreffende Kontaktbereich 90 (vgl. FIG 2) zwischen einem Schienenrad 210 bzw. einem Schienenrad 210 eines Radsatzes 200 und einer betreffenden Schiene 10 des Schienenbogens 1 derart verlagert, dass der Kontaktbereich 90 von einer Flanke (vgl. FIG 2, rechts) in (vgl. FIG 2, Pfeil) einen Laufbereich (vgl. FIG 2, links) wandert. Dies erfolgt ggf. unter einem Vorwärtsbewegen oder einem Rückwärtsbewegen (Fahrt/Anfahren ggf. an einer Steigung) des Schienenfahrzeugs 2. Hierbei kann das Schienenrad 210 bzw. der Radsatz 200 unterradial, überradial, auf einer verschmutzten Schiene 10 in einem Schienenbogen 1 bzw. einem Gleis stehen.

Eine aktive Lenkung eines einzelnen Radsatzes 200 (vgl. FIG 5) erfolgt bevorzugt mittels zweier Stellglieder 100, 100 (in der FIG 5 ist nur ein einzelnes Stellglied 100 dargestellt) zwischen einem Drehgestell, einem Fahrwerk 20 bzw. einem Fahrwerksrahmen 22 und einem einzelnen Radsatz 200. Dies kann in Ausführungsformen bei großen notwendigen Lenkkräften bzw. Stellkräften bevorzugt durch eine Hydraulik und bei vergleichsweise geringeren notwendigen Lenkkräften bzw. Stellkräften durch einen pneumatischen Zylinder, ggf. ausgestattet mit einer Hebelverstärkung (analog zu Bremskraftzylindern), erfolgen. Es ist möglich, in Ausführungsformen hierfür lediglich ein einzelnes Stellglied 100 anzuwenden.

Beispielhaft hierfür ist eine aktive Hydrobuchse 430, (100) (vgl. FIG 6 und 7 sowie 8; Stellelement 110, Rückstellelement, 120; bzw. vice versa) oder eine passive Hydrobuchse 430 und ein Stellglied 100 (vgl. FIG FIG 6 und 7 sowie 9; Stellelement 110, Rückstellelement, 120; bzw. vice versa). - Insbesondere bezüglich einer Zulassung ist es von Vorteil, ein aktives Stellglied 100 (vgl. aktiver Zylinder in der FIG 9) parallel zu einer konventionellen Radsatzlängsführung zu schalten. Eine konventionelle passive Radsatzlängsführung stellt eine ,sichere' Rückfallebene für einen Ausfall eines oder der Stellglieder 100, 100 dar. - Die größeren Stellkräfte, die den Radsatz 200 gegen ein konventionelles Lager schieben/drücken bzw. davon wegziehen/wegsaugen, bleiben beherrschbar klein, da es eine Parallelschaltung erlaubt die konventionellen Lager längsweicher auszulegen.

Zum Bestimmen eines Radwinkels relativ zum Gleis kann eine direkte Winkelmessung eingesetzt werden, was zumindest derzeit noch aufwändig und kostenintensiv ist. Ferner kann ein Kurvenradius über eine Bogenerkennung (z. B. eine Ausdrehwinkelmessung, eine Querkraftmessung etc.) abgeschätzt werden. Ferner können (im Wesentlichen optimale) Sollwinkel der Schienenräder 210, 210 bzw. eines Radsatzes 200 relativ zum Gleis per Simulation vorab festgelegt sein. Damit lassen sich Sollverschiebungen bzw. Sollkräfte der Stellglieder 100, 100 vorab bestimmen und/oder festlegen. Diese Größen lassen sich entweder gesteuert aufbringen oder können über einen Wegsensor bzw. einen Drucksensor leicht gemessen und damit geregelt werden.

Somit kann über die Bogenerkennung (Ausdrehwinkel, Querkraftmessung etc.) der Kurvenradius abgeschätzt werden. Ferner sind (im Wesentlichen optimale) Sollwinkel der Schienenräder 210, 210 bzw. eines Radsatzes 200 relativ zum Gleis per Simulation vorab festlegbar, womit ferner (im Wesentlichen optimale) Winkel der Schienenräder 210, 210 bzw. eines Radsatzes 200 relativ zum Drehgestell, dem Fahrwerk 20 bzw. dem Fahrwerksrahmen 22 vorliegen. Diese lassen sich entweder in Sollverschiebungen in den Stellgliedern 100, 100 als auch in Sollstellgliedkräfte umrechnen. Diese sind entweder gesteuert aufzubringen bzw. lassen sich konstruktiv über Drucksensoren leicht messen und damit ausregeln.

Gemäß FIG 6 und 7 (vgl. auch die FIG 1) weist z. B. ein Dreieckslenker 410 einen Lenkerkorpus auf, über dessen sich im Wesentlichen horizontal erstreckende Verbindungswandungen zwei bevorzugt kleinere Lenkeraugen 440, 440 zur Aufnahme von Elastomerbuchsen 450 mit einem bevorzugt größeren Lenkerauge 420 zur Aufnahme einer Hydraulikbuchse 430 miteinander fest verbunden sind. Der Lenkerkorpus kann als ein Gussteil, ein Schmiedeteil oder ein Frästeil ausgebildet sein. An den beiden das größere Lenkerauge 420 mit den kleineren Lenkeraugen 440, 440 verbindenden Seitenrändern der Verbindungswandungen sind optional im Wesentlichen vertikal hervorstehende Verbindungsstege angeformt.

Jede Elastomerbuchse 450 weist eine innere Lagerschale 451, eine äußere Lagerschale 453 und einen zwischen diesen eingebetteten Elastomerring 452 auf. Durch einen rotationssymmetrischen Aufbau der Elastomerbuchse 450 weist diese eine im Wesentlichen konstante Steifigkeit in Längsrichtung (x) und in Querrichtung (y) auf. Die jeweilige äußere Lagerschale 453 sitzt in einem betreffenden kleineren Lenkerauge 440, während die innere Lagerschale 451 von jeweils einem vertikal ausgerichteten Lagerbolzen 455 durchsetzt ist.

An den beiden aus einer inneren Lagerschale 451 herausstehenden Enden des Lagerbolzens 455 sind im Wesentlichen ebene, parallel zueinander liegende Auflageflächen herausgearbeitet, in deren Bereich je eine im Wesentlichen horizontal verlaufende Durchgangsausnehmung vorgesehen ist. Die Durchgangsausnehmungen dienen einer Durchführung von Befestigungsmitteln 457 zur Verbindung des jeweiligen rahmenseitigen Lagers 414 mit dem Fahrwerksrahmen 22 oberhalb und unterhalb der Elastomerbuchsen 450.

Die Hydraulikbuchse 430 weist eine innere Lagerschale 431, eine äußere Lagerschale 433 und ein zwischen diesen vorgesehenes ringförmiges Elastomerelement 432 auf. Die äußere Lagerschale 433 sitzt im größeren Lenkerauge 420, während die innere Lagerschale 431 vertikal von einem Lagerbolzen 435 durchsetzt ist. Der Lagerbolzen 435 weist eine im Wesentlichen vertikal verlaufende Durchgangsausnehmung auf, durch die Befestigungsmittel 437 zur Verbindung des radsatzseitigen Lagers 412 mit dem Achslager 310 koaxial durch die Hydraulikbuchse 430 geführt sind.

An in Längsrichtung (x) einander gegenüberliegenden Seiten bilden das Elastomerelement 432 und die äußere Lagerschale 433 zwischen sich zwei segmentförmige, voneinander separate Hohlräume 422, 424 aus. Eine Trennwandung der Hohlräume 422, 424 ist in der Zeichnung nicht dargestellt. Der den Elastomerbuchsen 450 zugewandte Hohlraum 422 bildet dabei eine innenliegende Fluidkammer 422 und der den Elastomerbuchsen 450 abgewandte Hohlraum 422 bildet dabei eine außenliegende Fluidkammer 424 des Dreieckslenkers 410. Die Fluidkammern 422, 424 sind mit einem Hydraulikfluid befüllt.

Die Fluidkammern 422, 424 können durch einen externen oder internen Fluidkanal (nicht dargestellt), der als eine Fluiddrossel wirkt oder eine solche aufweist, miteinander in Fluidkommunikation stehen. Ferner können die innenliegende Fluidkammer 422 und die außenliegende Fluidkammer 424 einer einzelnen Hydraulikbuchse 430 hydraulisch derart gekoppelt sein, dass Hydraulikfluid, welches durch äußere Druckbeaufschlagung aus einer der Fluidkammern 422/424 herausströmt, in die andere Fluidkammer 424/422 einströmt. Die äußere Druckbeaufschlagung rührt von einer Führungskraft zwischen den jeweiligen Achslagern 310 eines betreffenden Radsatzes 200 und dem Fahrwerksrahmen 22 her, die ein jeweiliger Dreieckslenker 410 überträgt und zu einem Fluidaustausch zwischen den Fluidkammern 422, 424 in der jeweiligen Hydraulikbuchse 430 führen kann.

Dieser Fluidaustausch kann weiter beeinflusst werden, wie nachstehend ausgeführt ist. Hierbei kann der externe oder interne Fluidkanal weggelassen sein. Entscheidend für eine Steifigkeit in Längsrichtung (x) einer Hydraulikbuchse 430 - unter der Voraussetzung, dass kein aktiver Einfluss auf eine Fluidströmung zwischen den Fluidkammern 422, 424 oder mit einer Fluidkammer 422, 424 einer anderen Hydraulikbuchse 430 (siehe weiter unten) genommen wird - ist dabei eine Frequenz, mit der im Elastomerelement 432 eine Querbeschleunigung von außen durch einen Wellenlauf des betreffenden Radsatzes 200 erregt wird. Neben einer hohen Quersteifigkeit weist die Hydraulikbuchse 430 eine veränderliche, erregerfrequenzabhängige Längssteifigkeit (x) auf.

Die Fluidkammern 422, 424 einer einzelnen Hydraulikbuchse 430 können gemäß der Erfindung alternativ oder zusätzlich über externe Fluidleitungen, von welchen in der FIG 7 lediglich die Fluidanschlüsse 423, 425 dargestellt sind, in Fluidkommunikation stehen (in der FIG 7 nicht dargestellt). Ferner können die Fluidkammern 422, 424 einer einzelnen Hydraulikbuchse 430, von welchen in der FIG 7 lediglich die Fluidanschlüsse 423, 425 dargestellt sind, mit wenigstens einer Fluidkammer 422, 424 einer anderen Hydraulikbuchse 430 alternativ oder zusätzlich über externe Fluidleitungen in Fluidkommunikation stehen (in der FIG 7 nicht dargestellt). Eine externe Fluidleitung kann z. B. als eine starre Hydraulikleitung oder als in flexibler Hydraulikschlauch ausgebildet sein.

So können die auf derselben Fahrwerksseite (rechts oder links) angeordneten Hydraulikbuchsen 430, 430 über zwei externe Fluidkanäle (in der FIG 1 nicht dargestellt, in FIG 8 unterbrochen dargestellt) derart verbunden sein, dass, je Fahrwerksseite, eine außenliegende Fluidkammer 424 eines ersten Radsatzes 200 mit einer außenliegenden Fluidkammer 424 eines zweiten Radsatzes 200 und eine innenliegende Fluidkammer 422 des ersten Radsatzes 200 mit einer innenliegenden Fluidkammer 422 des zweiten Radsatzes 200 hydraulisch gekoppelt sind. Eine hydraulische Kopplung erfolgt bevorzugt symmetrisch zur Längsrichtung auf beiden Fahrwerksseiten, wodurch eine Radialstellung jeweils zweier Radsätze 200, 200 im Gleisbogen begünstigt und eine erforderliche hohe Längssteifigkeit beim Anfahren mit hoher Zugkraft beziehungsweise beim Bremsen sichergestellt ist.

Beim Antreiben oder auch beim Bremsen der Radsätze 200, 200 werden die radsatzseitigen Lager 412, 412, 412, 412 mit gleichsinnigen Kräften beaufschlagt, sodass es zu keinem Fluidaustausch zwischen den gekoppelten Fluidkammern 422, 422; 424, 424; 422, 422; 424, 424 kommt - die radsatzseitigen Lager 412, 412, 412, 412 reagieren hart. Bei einer Bogenfahrt treten gegensinnige Kräfte auf, sodass Hydraulikfluid zwischen den jeweils gekoppelten Fluidkammern 422, 422; 424, 424; 422, 424; 424, 424 ausgetauscht wird und es aufgrund einer weichen Lagerreaktion zu einer Radialeinstellung der Radsätze 200, 200 kommt. Der Vorteil besteht in einer guten Übertragung von Zug-Druck-Kräften.

Ferner ist es möglich, dass, je Fahrwerksseite, eine außenliegende Fluidkammer 424 eines ersten Radsatzes 200 mit einer innenliegenden Fluidkammer 422 eines zweiten Radsatzes 200 und eine innenliegende Fluidkammer 422 des ersten Radsatzes 200 mit einer außenliegenden Fluidkammer 424 des zweiten Radsatzes 200 hydraulisch gekoppelt sind. Eine hydraulische Kopplung erfolgt wiederum bevorzugt symmetrisch zur Längsrichtung auf beiden Fahrwerksseiten.

In den vorstehend gemachten Ausführungen wird davon ausgegangen, dass das Hydraulikfluid lediglich aufgrund von Radsatzführungskräften in die bzw. aus den Fluidkammern 422, 424; 422, 424; 422, 424; 422, 424 strömt. Erfindungsgemäß ist aber vorgesehen, dass aktiv Einfluss auf ein Strömungsverhalten des Hydraulikfluids genommen wird. Dies ist im Folgenden näher ausgeführt, weswegen die Fluidleitungen 522, 524; 522, 524 in der FIG 8 unterbrochen dargestellt sind.

Gemäß der Erfindung sind die Fluidleitungen 522, 524; 522, 524 an eine Hydraulik (nicht dargestellt) angeschlossen, mittels welcher aktiv auf die Druckverhältnisse in den Fluidkammern 422, 424; 422, 424; 422, 424; 422, 424 Einfluss genommen werden kann (aktive Hydrobuchse 430, (100) FIG 8). Hierbei kann eine hydraulische Verschaltung der Hydraulik derart eingerichtet sein, dass die Hydraulik obige Merkmale passiv erlaubt, wenn durch die Hydraulik kein Einfluss auf die Druckverhältnisse in den Fluidkammern 422, 424; 422, 424; 422, 424; 422, 424 genommen wird. Ferner kann die Hydraulik derart ausgebildet sein, dass sie diese passiven Einstellungen selbst aktiv durchführen kann.

Ferner ist die Hydraulik derart eingerichtet, dass sie bei vergleichsweise ungünstigen Reibungsbedingungen zwischen dem Schienenfahrzeug 2 und einem Gleis, vergleichsweise ungünstige Reibungsbedingungen zwischen einer Schiene 10 eines Schienenbogens 1 und einem angetriebenen Schienenrad 210, ..., bzw. einem Schienenbogen 1 bzw. eines Gleises und einem angetriebenen Radsatz 200, ... des Schienenfahrzeugs 2, durch ein aktives Lenken (siehe oben) des Schienenrads 210, ... auf der Schiene 10 bzw. des Radsatzes 200, ... auf dem Gleis in vergleichsweise günstige Reibungsbedingungen (günstigeres Grundreibverhältnis und/oder günstigere Kontaktgeometrie und/oder etc.) geändert werden.

Ungünstige Reibungsbedingungen zwischen dem Schienenfahrzeug 2 und einem Gleis sind z. B. ein oben diskutierter Zugkraftverlust im Bogen bei Anfahrt (z. B. unterradial stehende Radsätze 200, ...), bei Langsamfahrt (z. B. unterradial stehende Radsätze 200, ...) oder ggf. bei Schnellfahrt (z. B. überradial stehende Radsätze 200, ...); verschmutzte und/oder nasse Schiene(n); geringer oder fallender Bogenradius; und/oder Steilheit einer Steigung etc.

Die folgenden Ausführungen beziehen sich auf ein einzelnes Schienenfahrzeug 2, ein einzelnes Drehgestell, ein einzelnes Fahrwerk 20 bzw. einen einzelnen Fahrwerksrahmen 22 oder einen einzelnen Radsatz 200. Die Hydraulik kann dafür derart eingerichtet sein, dass sie einen Hydraulikdruck in jeweils einer einzelnen Fluidkammer einer Mehrzahl von oder von allen Fluidkammern individuell einstellen kann. Darüber hinaus kann die Hydraulik derart eingerichtet sein, dass sie einen Hydraulikdruck jeweils in einer geradzahligen Mehrzahl von oder in allen Fluidkammern im Wesentlichen gleich einstallen kann.

Damit z. B. beide Radsätze 200 eines Drehgestells für ein Absetzen eine Zugkraft gute Positionen in einem Gleis vorfinden, sollten beide Radsätze 200 des Drehgestells aktiv gelenkt werden. Ein Zusammenspiel der beide Radsätze 200 kann vorab per Simulation "optimiert" werden. - Was der Zugkraft beim Anfahren bzw. Beschleunigen des Schienenfahrzeugs 2 analog ist, ist eine Bremskraft beim Anhalten bzw. eine negative Beschleunigung, also ein Einfluss auf einen kürzeren Bremsweg. D. h. die Erfindung kann analog auf ein Kompensieren eines Bremskraftverlusts des Schienenfahrzeugs 2 angewendet sein.

Die Steigung des Gleises bzw. der betreffenden Schiene, z. B. in einem Gebirge, hat sekundäre Auswirkungen auf den Zugkraftverlust. D. h. insbesondere bei großer Steigung ist besonders viel Zugkraft nötig, um eine Fahrgeschwindigkeit des Schienenfahrzeugs 2 konstant zu halten oder überhaupt anfahren zu können. In einer Ebene, insbesondere in Australien, kommt eine Zugkraftanforderung aus besonders langen Güterzügen. Der Zugkraftverlust im Bogen ist jedoch durch die Kontaktgeometrie, die Reibverteilung etc. (Reibungsbedingungen) über einen Schienen-/Radquerschnitt bedingt.

Eine andere Möglichkeit Obiges zu realisieren zeigt die FIG 9. Hierbei erfolgt ein aktives Lenken des Schienenrads 210 mittels einer passiven Hydrobuchse 430 (vgl. die Erläuterungen zu den FIG 6 und 7) und eines Stellglieds 100, welches mechanisch parallel zu dem jeweiligen Dreieckslenker 410 geschaltet ist. Hierbei stehen die beiden Fluidkammern 422, 424 der passiven Hydrobuchse 430 durch den externen oder internen Fluidkanal (nicht dargestellt), der als eine Fluiddrossel wirkt oder eine solche aufweist, miteinander in Fluidkommunikation. Das Stellglied 100 kann als ein aktiver Zylinder 100, insbesondere ein Hydraulikzylinder 100, ausgebildet sein. Ein anderer Typ von Stellglied 100 ist dabei natürlich anwendbar.

Hierbei ist es bevorzugt, dass das Stellglied 100 längenveränderlich ausgebildet ist, wobei ein Längsendabschnitt des Stellglieds 100 mechanisch mittelbar oder unmittelbar mit dem großen Lenkerauge 420 des Dreieckslenkers 410 und ein diesem gegenüberliegender Längsendabschnitt des Stellglieds 100 mechanisch mittelbar oder unmittelbar mit dem kleinen Lenkerauge 440 des Dreieckslenkers 410 mechanisch gekoppelt ist. D. h. das Stellglied 100 kann nicht nur am Dreieckslenker 410 selbst, sondern z. B. auf einer Seite des großen Auges 420 am Achslager 310 bzw. Achslagergehäuse 312 direkt und/oder auf einer anderen Seite des kleinen Auges 440 am Fahrwerk 20 bzw. Fahrwerksrahmen 22 direkt befestigt sein.

Je nach einer Längenänderung des Stellglieds 100 strömt Hydraulikfluid aus einer der Fluidkammern 422/424 heraus und in die andere Fluidkammer 424/422 ein. Für ein aktives Lenken werden die Stellglieder 100, 100 eines einzelnen Radsatzes 200 bevorzugt derart angesteuert oder geregelt, dass sich das eine Stellglied 100 längt, wohingegen sich das andere Stellglied 100 verkürzt. Es kann ggf. von Vorteil sein, beide Stellglieder 100, 100 eines einzelnen Radsatzes 200 zu längen bzw. zu verkürzen.

## Patentansprüche

1. Verfahren zum Kompensieren eines Zugkraftverlusts eines Schienenfahrzeugs (2) in einem Schienenbogen (1), **dadurch gekennzeichnet, dass**
vergleichsweise ungünstige Reibungsbedingungen zwischen einer Schiene (10) und wenigstens einem angetriebenen Schienenrad (210, 210) des Schienenfahrzeugs (2) durch ein aktives Lenken des Schienenrads (210, 210) auf der Schiene (10) in vergleichsweise günstige Reibungsbedingungen geändert werden.

2. Kompensationsverfahren gemäß vorhergehendem Anspruch, **dadurch gekennzeichnet, dass** das angetriebene Schienenrad (210) Bestandteil wenigstens eines angetriebenen Radsatzes (200; 210, 210) des Schienenfahrzeugs (2) ist, wobei
die vergleichsweise ungünstigen Reibungsbedingungen zwischen dem Schienenbogen (1) und dem wenigstens angetriebenen Radsatz (200; 210, 210) durch ein aktives Lenken des wenigstens einen Radsatzes (200; 210, 210) auf dem Schienenbogen (1) in vergleichsweise günstige Reibungsbedingungen geändert werden.

3. Kompensationsverfahren gemäß einem der vorhergehenden Ansprüche, **dadurch gekennzeichnet, dass** beim Durchführen des Kompensationsverfahrens das wenigstens eine Schienenrad (210), insbesondere der wenigstens eine Radsatz (200):
• hydraulisch, pneumatisch, mechanisch, elektrisch und/oder elektromechanisch aktiv gelenkt wird,
• axial und/oder radial verstellt wird, und/oder
• um ein Schwenkzentrum (80) verschwenkt wird.

4. Kompensationsverfahren gemäß einem der vorhergehenden Ansprüche, **dadurch gekennzeichnet, dass** das wenigstens eine Schienenrad (210), insbesondere der wenigstens eine Radsatz (200), aktiv derart gelenkt, dass
ein Kontaktbereich (90) zwischen dem wenigstens einen Schienenrad (210), insbesondere dem wenigstens einen Radsatz (200), und einer betreffenden Schiene (10) im Schienenbogen (1), in einem Bereich liegt, in welchem ein günstigeres Grundreibverhältnis und/oder eine günstigere Kontaktgeometrie vorliegen.

5. Kompensationsverfahren gemäß einem der vorhergehenden Ansprüche, **dadurch gekennzeichnet, dass** beim Durchführen des Kompensationsverfahrens das wenigstens eine Schienenrad (210), insbesondere der wenigstens eine Radsatz (200), aktiv derart gelenkt wird, dass:
• sich ein Reibungskoeffizient im Kontaktbereich (90) erhöht,
• der Kontaktbereich (90) auf einem Laufbereich der betreffenden Schiene (10) eingerichtet wird,
• der Kontaktbereich (90) in Richtung einer Quermitte der betreffenden Schiene (10) wandert,
• sich der Kontaktbereich (90) im Wesentlichen in einer Quermitte der betreffenden Schiene (10) befindet,
• sich im Kontaktbereich (90) eine kleinere Flächenpressung einstellt, und/oder
• der Kontaktbereich (90) vergrößert wird.

6. Kompensationsverfahren gemäß einem der vorhergehenden Ansprüche, **dadurch gekennzeichnet, dass** in einem Anfahrfall oder einem Langsamfahrfall des Schienenfahrzeugs (2) das wenigstens eine unterradial stehende Schienenrad (210), insbesondere der wenigstens eine unterradial stehende Radsatz (200), derart angelenkt wird, dass das Schienenfahrzeug (2) wenigstens teilweise radial nach außen versetzt wird, und/oder
in einem Fahrfall oder einem Schnellfahrfall des Schienenfahrzeugs (2) das wenigstens eine überradial stehende Schienenrad (210), insbesondere der wenigstens eine überradial stehende Radsatz (200), derart angelenkt wird, dass das Schienenfahrzeug (2) wenigstens teilweise radial nach innen versetzt wird.

7. Kompensationsverfahren gemäß einem der vorhergehenden Ansprüche, **dadurch gekennzeichnet, dass** beim Durchführen des Kompensationsverfahrens das wenigstens eine Schienenrad (210), insbesondere der wenigstens eine Radsatz (200):
• durch wenigstens ein Stellglied (100) zwischen dem Fahrwerk (20) bzw. dem Fahrwerksrahmen (22) und dem Schienenrad (210) bzw. dem Radsatz (200),
• durch eine aktive Hydraulik (100) oder durch einen aktiven pneumatischen Zylinder (100),
• durch eine aktive Hydrobuchse (100) oder einen aktiven Hydraulikzylinder (100),
gelenkt wird.

8. Kompensationsverfahren gemäß einem der vorhergehenden Ansprüche, **dadurch gekennzeichnet, dass** für ein Bestimmen eines Radwinkels relativ zum Gleis bzw. zur Schiene (10) im Schienenbogen (1), ein Kurvenradius über eine Bogenerkennung abgeschätzt wird, und/oder ein Sollwinkel für das wenigstens eine Schienenrad (210), insbesondere den wenigstens einen Radsatz (200), relativ zum Gleis durch eine Simulation vorab festgelegt wird.

9. Kompensationsverfahren gemäß einem der vorhergehenden Ansprüche, **dadurch gekennzeichnet, dass** ein Antrieb des Schienenfahrzeugs (2) in einem Schlupfbetrieb arbeitet, und/oder das wenigstens eine Stellglied (100) seriell oder parallel zu einer Radsatzlängsführung geschaltet ist.

10. Kompensationsverfahren gemäß einem der vorhergehenden Ansprüche, **dadurch gekennzeichnet, dass** das Kompensationsverfahren bei einem Vorwärtsbewegen oder einem Rückwärtsbewegen des Schienenfahrzeugs (2) angewendet wird, und/oder das Kompensationsverfahren analog auf ein Kompensieren eines Bremskraftverlusts des Schienenfahrzeugs (2) angewendet wird.

11. Kompensationsverfahren gemäß einem der vorhergehenden Ansprüche, **dadurch gekennzeichnet, dass** das Kompensationsverfahren bei einer Güterzuglokomotive (2) angewendet wird.

12. Kompensationsverfahren gemäß einem der vorhergehenden Ansprüche, **dadurch gekennzeichnet, dass** das Kompensationsverfahren bei einem Anfahren des Schienenfahrzeugs (2) und/oder an einer Steigung angewendet wird.

## Claims

1. Method for compensating for a loss of traction of a rail vehicle (2) in a track curve (1), **characterized in that** comparatively unfavourable friction conditions between a rail (10) and at least one driven track wheel (210, 210) of the rail vehicle (2) are changed into comparatively favourable friction conditions by actively steering the track wheel (210, 210) on the rail (10).

2. Compensation method according to the preceding claim, **characterized in that** the driven track wheel (210) is a constituent part of at least one driven wheelset (200; 210, 210) of the rail vehicle (2), wherein
the comparatively unfavourable friction conditions between the track curve (1) and the at least driven wheelset (200; 210, 210) are changed into comparatively favourable friction conditions by actively steering the at least one wheelset (200; 210, 210) on the track curve (1).

3. Compensation method according to either of the preceding claims, **characterized in that**, when the compensation method is being carried out, the at least one track wheel (210), in particular the at least one wheelset (200):
• is actively steered hydraulically, pneumatically, mechanically, electrically and/or electromechanically,
• is adjusted axially and/or radially, and/or
• is pivoted about a pivot centre (80).

4. Compensation method according to one of the preceding claims, **characterized in that** the at least one track wheel (210), in particular the at least one wheelset (200), is actively steered such that
a contact region (90) between the at least one track wheel (210), in particular the at least one wheelset (200), and a relevant rail (10) in the track curve (10) lies in a region in which a more favourable basic friction ratio and/or a more favourable contact geometry are present.

5. Compensation method according to one of the preceding claims, **characterized in that**, when the compensation method is being carried out, the at least one track wheel (210), in particular the at least one wheelset (200), is actively steered such that:
• a friction coefficient in the contact region (90) increases,
• the contact region (90) is created on a running region of the relevant rail (10),
• the contact region (90) travels in the direction of a transverse centre of the relevant rail (10),
• the contact region (90) is located substantially at a transverse centre of the relevant rail (10),
• a lower surface pressure arises in the contact region (90), and/or
• the contact region (90) is enlarged.

6. Compensation method according to one of the preceding claims, **characterized in that**, when the rail vehicle (2) is being started up or travelling slowly, the at least one track wheel (210) in an underradial position, in particular the at least one wheelset (200) in an underradial position, is articulated such that the rail vehicle (2) is shifted radially outward at least to some extent, and/or
when the rail vehicle (2) is travelling or travelling at speed, the at least one track wheel (210) in an overradial position, in particular the at least one wheelset (200) in an overradial position, is articulated such that the rail vehicle (2) is shifted radially inward at least to some extent.

7. Compensation method according to one of the preceding claims, **characterized in that**, when the compensation method is being carried out, the at least one track wheel (210), in particular the at least one wheelset (200), is steered:
• by at least one actuator (100) between the running gear (20) or the running-gear frame (22) and the track wheel (210) or the wheelset (200),
• by active hydraulics (100) or by an active pneumatic cylinder (100),
• by an active hydraulic bushing (100) or an active hydraulic cylinder (100).

8. Compensation method according to one of the preceding claims, **characterized in that**, in order to determine a wheel angle relative to the track or to the rail (10) in the track curve (1), a bend radius is estimated via curve identification, and/or a setpoint angle for the at least one track wheel (210), in particular the at least one wheelset (200), relative to the track is defined in advance by a simulation.

9. Compensation method according to one of the preceding claims, **characterized in that** a drive of the rail vehicle (2) works in a slipping mode, and/or the at least one actuator (100) is connected in series or in parallel with a wheelset longitudinal guide.

10. Compensation method according to one of the preceding claims, **characterized in that** the compensation method is implemented while the rail vehicle (2) is moving forward or moving backward, and/or the compensation method is applied analogously to compensating for a loss of braking force of the rail vehicle (2).

11. Compensation method according to one of the preceding claims, **characterized in that** the compensation method (2) is implemented in a freight locomotive (2).

12. Compensation method according to one of the preceding claims, **characterized in that** the compensation method is implemented when the rail vehicle (2) is starting up and/or on an incline.

## Revendications

1. Procédé de compensation d'une perte de traction d'un véhicule ferroviaire (2) sur un rail courbe (1), **caractérisé en ce que**
des conditions de frottement relativement défavorables entre un rail (10) et au moins une roue ferroviaire motrice (210, 210) du véhicule ferroviaire (2) sont transformées en conditions de frottement relativement favorables grâce à un guidage actif de la roue ferroviaire (210, 210) sur le rail (10).

2. Procédé de compensation selon la revendication précédente, **caractérisé en ce que** la roue ferroviaire motrice (210) fait partie d'au moins un jeu de roues moteur (200; 210, 210) du véhicule ferroviaire (2),
les conditions de frottement relativement défavorables entre le rail courbe (1) et l'au moins un jeu de roues motrices (200; 210, 210) étant transformées en conditions de frottement relativement favorables grâce à un guidage actif de l'au moins un jeu de roues (200; 210, 210) sur le rail courbe (1).

3. Procédé de compensation selon l'une des revendications précédentes, **caractérisé en ce que** lors de la mise en œuvre du procédé de compensation, l'au moins une roue ferroviaire (210), notamment l'au moins un jeu de roues (200) :
• est guidé/e activement par voie hydraulique, pneumatique, mécanique, électrique et/ou électromécanique,
• est ajusté/e par voie axiale et/ou radiale, et/ou
• est pivoté/e autour d'un centre de pivotement (80).

4. Procédé de compensation selon l'une des revendications précédentes, **caractérisé en ce que** l'au moins une roue ferroviaire (210), notamment l'au moins un jeu de roues (200), est guidé/e activement de manière qu'une zone de contact (90) entre l'au moins une roue ferroviaire (210), notamment l'au moins un jeu de roues (200), et un rail correspondant (10) dans le rail courbe (1) est disposée dans une zone dans laquelle existe un rapport de frottement de base plus favorable et/ou une géométrie de contact plus favorable.

5. Procédé de compensation selon l'une des revendication précédentes, **caractérisé en ce que** lors de la mise en œuvre du procédé de compensation, l'au moins une roue ferroviaire (210), notamment l'au moins un jeu de roues (200), est guidé/e activement de sorte que :
• un coefficient de frottement augmente dans la zone de contact (90),
• la zone de contact (90) est agencée dans une zone de roulement du rail correspondant (10),
• la zone de contact (90) est agencée en direction d'un entraxe transversal du rail correspondant (10),
• la zone de contact (90) est agencée sensiblement dans un entraxe transversal du rail correspondant (10),
• dans la zone de contact (90) se produit une pression superficielle inférieure, et/ou
• la zone de contact (90) est agrandie.

6. Procédé de compensation selon l'une des revendications précédentes, **caractérisé en ce que**, dans une situation de démarrage ou de marche lente du véhicule ferroviaire (2), l'au moins une roue ferroviaire (210) du rail placée subradialement, en particulier l'au moins un jeu de roues (200) placé subradialement, est articulée de telle manière que le véhicule ferroviaire (2) est au moins partiellement décalé radialement vers l'extérieur, et/ou
dans une situation de marche ou de marche rapide du véhicule ferroviaire (2), l'au moins une roue ferroviaire (210) du rail placée superradialement, en particulier l'au moins un jeu de roues (200) placé superradialement, est articulée de telle manière que le véhicule ferroviaire (2) est au moins partiellement décalé radialement vers l'intérieur.

7. Procédé de compensation selon l'une des revendications précédentes, **caractérisé en ce que** lors de la mise en œuvre du procédé de compensation, l'au moins une roue ferroviaire (210), notamment l'au moins un jeu de roues (200) est guidé/e :
• grâce à au moins un actionneur (100) disposé entre la bogie (20) respectivement le cadre de bogie (22) et la roue ferroviaire (210) respectivement le jeu de roues (200),
• grâce à un système hydraulique actif (100) ou grâce à un vérin pneumatique actif (100),
• grâce à un manchon hydraulique actif (100) ou à un vérin hydraulique actif (100).

8. Procédé de compensation selon l'une des revendications précédentes, **caractérisé en ce que**, pour déterminer un angle de roue par rapport à la voie ou au rail (10) sur le rail courbe (1), on procède à l'estimation d'un rayon de courbure au moyen d'une reconnaissance de la courbure et/ou on détermine au préalable un angle de consigne pour l'au moins une roue ferroviaire (210), notamment l'au moins un jeu de roues (200), par rapport à la voie au moyen d'une simulation.

9. Procédé de compensation selon l'une des revendications précédentes, **caractérisé en ce qu'**un mécanisme d'entraînement du véhicule ferroviaire (2) opère dans un régime de glissement et/ou l'au moins un actionneur (100) est relié en série ou en parallèle à un guidage longitudinal du jeu de roues.

10. Procédé de compensation selon l'une des revendications précédentes, **caractérisé en ce que** le procédé de compensation est mis en œuvre lors d'un mouvement avant ou arrière du véhicule ferroviaire (2) et/ou le procédé de compensation est mis en œuvre de façon analogue pour compenser une perte de force de freinage du véhicule ferroviaire (2).

11. Procédé de compensation selon l'une des revendications précédentes, **caractérisé en ce que** le procédé de compensation est appliqué à une locomotive de fret (2).

12. Procédé de compensation selon l'une des revendications précédentes, **caractérisé en ce que** le procédé de compensation est mis en œuvre lors d'un démarrage du véhicule ferroviaire (2) et/ou lors d'une montée.
